# EUROPÄISCHE PATENTSCHRIFT

(11) **EP 2 973 618 B1**
(45) Veröffentlichungstag und Bekanntmachung des Hinweises auf die Patenterteilung: **07.06.2017**
(21) Anmeldenummer: 14711708.9
(22) Anmeldetag: 10.03.2014
(51) Int. Cl.: H01F 7/16

(54) **ELEKTROMAGNETISCHE STELLVORRICHTUNG**
ELECTROMAGNETIC ACTUATING DEVICE
DISPOSITIF DE RÉGLAGE ÉLECTROMAGNÉTIQUE

(30) Priorität: 11.03.2013 DE 102013102400
(43) Veröffentlichungstag der Anmeldung: 20.01.2016
(73) Patentinhaber: Alfred Jäger GmbH, 61239 Ober-Mörlen (DE)
(72) Erfinder: WOLFF, Frank, 35745 Herborn (DE); FISCHER, Axel, 61239 Ober-Mörlen (DE)
(74) Vertreter: Haar, Lucas Heinz Jörn
(86) Internationale Anmeldenummer: PCT/EP2014/054545
(87) Internationale Veröffentlichungsnummer: WO 2014/139926

(56) Entgegenhaltungen:
- EP-A1- 0 568 028
- DE-A1- 10 123 270
- DE-A1- 10 207 828
- DE-A1-102011 001 866
- DE-U1- 20 114 466
- US-A1- 2008 284 261

## Beschreibung

Die Erfindung betrifft eine elektromagnetische Stellvorrichtung mit einem längs einer Achse in einem Gehäuse zwischen zwei Endstellungen bewegbaren Anker, wenigstens einem Magnetsystem, das mit einem radial zur Achse polarisierten Permanentmagnet verbunden ist und mit dem Anker ein Luftspaltsystem bildet, und mit einer an eine Stromquelle anschließbaren Spule. Die Erfindung betrifft auch eine Verwendung von einer elektromagnetischen Stellvorrichtung an einer Motorspindel.

Aus DE 197 12 293 A1 ist eine elektromagnetisch arbeitende Stelleinrichtung mit zwei zueinander beabstandeten und jeweils eine Erregerspule aufweisenden Magnetsystemen bekannt, zwischen denen eine mit einem Stellschaft fest verbundene Ankerscheibe angeordnet ist. Die Ankerscheibe befindet sich zwischen zwei entgegengesetzt wirkenden Federn und ist durch die Magnetsysteme in zwei Schaltpositionen bewegbar. Einem der Magnetsysteme ist ein in Bewegungsrichtung des Ankers polarisierter Permanentmagnet zugeordnet, der den Anker in unbestromtem Zustand in einer Schaltposition stabilisiert. Soll der Anker in der anderen Schaltposition gehalten werden, so ist dauerhaft Bestromung erforderlich.

Es ist weiterhin aus EP 0 568 028 A1 ein elektromagnetischer Linearmotor bestehend aus einem Anker, zwei inneren Polschuhen, zwei äußeren Polschuhen, zwei Permanentmagneten sowie einer Spule bekannt, wobei der Anker mit den inneren Polschuhen und den äußeren Polschuhen ein Luftspaltsystem aus vier in axialer Richtung veränderbaren magnetischen Luftspalten bildet, die in der Mittelstellung gleich groß sind. Die Permanentmagnete stabilisieren den Anker bei stromloser Spule in der Mittelstellung. Die Polschuhe sind halbschalenförmig ausgebildet und bilden mit den halbschalenförmigen Permanentmagneten zwei fest gepolte Magnetsysteme.

Weiterhin ist aus DE 200 00 397 U1 eine Magnetvorrichtung bekannt, die ein magnetisch leitfähiges Außengehäuse aufweist, in dem axial bewegbar ein Eisenkern und eine den Eisenkern umgebende Spule angeordnet sind. An beiden Seiten der Spule sind koaxial zu dieser Permanentmagnete vorgesehen, die sich mit dem gleichen Magnetpol einander zuwenden. Die Permanentmagnete bilden zwei Magnetkreise, durch die der Eisenkern in zwei Arbeitsstellungen gehalten werden kann. Durch Erregung der Spule in der einen oder anderen Stromrichtung kann der Eisenkern in die jeweils andere Arbeitsstellung bewegt werden, in der er bei unbestromter Spule verbleibt. Die zylindrische Form des Eisenkerns und die Polarisierung der Permanentmagnete lässt keine hohen Haltekräfte in den Arbeitsstellungen erwarten.

Ein elektromagnetischer Hubmagnet zur Erzielung hoher Haltekräfte in den stabilen Endlagen ist aus DE 102 07 828 B4 bekannt. Er besteht aus einem Stator mit zwei axial voneinander beabstandeten Magnetsystemen, die jeweils eine Erregerwicklung zur Erzeugung eines elektromagnetischen Flusses aufweisen. Zwischen den beiden Magnetsystemen ist ein Anker geführt, der eine senkrecht zu seiner Bewegungsrichtung polarisierte Dauermagnetanordnung zum dauerhaften Halten des Ankers ohne Bestromung der Erregerwicklung trägt. Die Dauermagnetanordnung liegt hierbei zwischen den beiden Erregerwicklungen, wodurch ihre Effektivität infolge von Streufluss beeinträchtigt wird. Außerdem kann das meist spröde Material der Dauermagnetanordnung durch stoßartige Bewegung des Ankers leiden.

Ferner ist aus US 2008/0284261 A1 ein elektromagnetischer Stellantrieb bekannt, der aus einer stationären ferromagnetischen Statorstruktur, mindestens einer Spuleneinrichtung und mindestens einem in zwei Stellungen stabil positionierbaren Permanentmagneten besteht. Ferner umfasst der Stellantrieb eine mobile Struktur mit zwei unterschiedlichen ferromagnetischen Teilen, die auf jeder Seite der Statorstruktur angeordnet sind und mit der jeweiligen Statorstruktur einen Magnetkreislauf bilden. Der Permanentmagnet kann mit den ferromagnetischen Teilen in einer stabilen Ausgleichsposition ohne Strom am Hubende zusammenwirken.

DE 201 14 466 U1 offenbart eine elektromagnetische Stellvorrichtung mit einem endseitig einen Eingriffsbereich ausbildenden und bewegbaren Stellelement. Relativ zu dem Stellelement ist eine stationär angeordnete Spuleneinrichtung vorgesehen. Das Stellelement weist mindestens abschnittsweise Permanentmagnetmittel auf, die zum Zusammenwirken mit einem stationären Kernbereich ausgebildet sind. Der Permanentmagnet dient dazu, dass Stellelement in einem Ruhzustand durch Zusammenwirken mit dem Kernbereich sicher im Gehäuse zu halten. Außerdem kann durch den Permanentmagneten ein Abstoßungseffekt generiert werden und damit das Heraustreiben des Stellelements aus einem dazugehörigen Gehäuse angetrieben werden, indem die Spuleneinrichtung zum Erzeugen eines elektrischen Gegenfeldes erregt wird. Durch Abschalten des Spulenstroms kann das Stellelement wieder in seine Ruhelage am Kernbereich zurückgeführt werden.

Der Erfindung liegt die Aufgabe zugrunde, eine elektromagnetische Stellvorrichtung der eingangs genannten Art zu schaffen, die in beiden Endstellungen ohne Erregung mit Strom stabil ist und zumindest in einer Endstellung hohe Haltekräfte aufnehmen kann. Die Stellvorrichtung soll weiterhin einfach und kostengünstig herstellbar sein.

Diese Aufgabe wird durch eine elektromagnetische Stellvorrichtung mit den In Anspruch 1 angegebenen Merkmalen gelöst. Vorteilhafte Ausgestaltungen der Stellvorrichtung sind in den Ansprüchen 2 bis 9 angegeben.

Nach der Erfindung umfasst die elektromagnetische Stellvorrichtung ein Gehäuse mit einem längs einer Achse in dem Gehäuse zwischen zwei Endstellungen bewegbaren Anker, der zwei in einem Abstand voneinander angeordnete, mit einem Ankerschaft fest verbundene Ankerscheiben aufweist, sowie wenigstens ein eine ringförmigen Anordnung von zur Achse radial polarisierten Permanentmagneten umfassendes Magnetsystem, das gehäusefest zwischen den Ankerscheiben angeordnet ist und mit diesen ein Luftspaltsystem mit axial veränderlichen Luftspalten bildet, und weiterhin eine zwischen den beiden Magnetsystemen angeordnete, an eine Stromquelle anschließbare, ringförmige Spule. Die Magnetsysteme und die Luftspaltsysteme sind hierbei so ausgelegt, dass der Anker ohne Erregung der Spule in jeder der beiden Endstellungen nur durch permanentmagnetischen Fluss festhaltbar ist und durch Erregung der Spule aus einer jeweils eingenommenen Endstellung in die entgegengesetzte Endstellung bewegbar ist, wobei zwei Magnetsysteme vorhanden sind, die jeweils eine ringförmige Anordnung von gleichsinnig radial polarisierten Permanentmagneten aufweisen, wobei auf beiden Seiten der Spule jeweils eines der beiden Magnetsysteme angeordnet ist.

Die Stellvorrichtung nach der Erfindung hat den Vorteil, dass der Anker aus einfachen Elementen, den beiden Ankerscheiben aus magnetischen Fluss leitendem, z.B. weichmagnetischem Material und dem Ankerschaft, der aus nichtmagnetischem oder weichmagnetischem Material bestehen kann, herstellbar ist. Ein in dieser Weise ausgebildeter Anker ist unempfindlich gegen Stoßbelastungen und gewährleistet damit eine lange Lebensdauer der Stellvorrichtung.

Die Permanentmagnete sind zwischen Polkörpern eingebettet im Gehäuse angeordnet und dadurch vor dynamischer Beanspruchung geschützt. Jeder Permanentmagnet kann bei dieser Anordnung aus ringförmig angeordneten Einzelmagneten bestehen oder auch in Form eines Ringmagneten ausgebildet sein. Weiterhin können Magnete aus empfindlichen Magnetwerkstoffen, beispielsweise Verbundwerkstoffen, verwendet werden, die hohe Polarisationswerte und Feldstärken ermöglichen. Die Anordnung der Permanentmagnete zwischen Polkörpern und unmittelbar benachbart den Ankerscheiben ermöglicht hohe Haltekräfte, wenn die Spule nicht mit Strom erregt ist. Weiterhin trägt die Verwendung nur einer Spule zu niedrigen Herstellkosten und geringer Baugröße bei.

Der Anker, das Magnetsystem und die Spule können rotationssymmetrisch ausgebildet sein. Weiterhin können zwei Magnetsysteme mit in Bezug auf die radiale Mittelebene der Spule symmetrisch angeordneten und gleichsinnig radial polarisierten Permanentmagneten vorgesehen sein.

Nach einem weiteren Vorschlag der Erfindung sind der Magnet oder die Magnete und die Spule zwischen inneren und äußeren Polkörpern aus weichmagnetischem Material angeordnet, welche die Form von geschlossenen Ringen haben. Die axiale Dicke der Ankerscheiben ist vorzugsweise gleich, kann aber auch unterschiedlich sein, um verschiedene Haltekräfte in den beiden Endlagern zu erzielen.

Nach einem weiteren Vorschlag der Erfindung kann zumindest eine Ankerscheibe zylindrisch ausgebildet und in einer einseitig geschlossenen, zylindrischen Kammer des Gehäuses angeordnet sein, wobei die Ankerscheibe an ihrem Umfang gegenüber der Wand der Kammer mittels einer Dichtung abgedichtet ist. Auf diese Weise bildet die Kammer mit der Ankerscheibe einen geschlossenen Raum, so dass das in dem Raum enthaltene Medium, vorzugsweise Luft, beim Eindringen der Ankerscheibe in den Raum zusammengedrückt wird und den Anker auf dem Weg in die dieser Bewegungsrichtung folgende Endstellung verzögert und das Erreichen der Endstellung dämpft. Hierbei hat sich überraschend gezeigt, dass ein verhältnismäßig kleines Luftvolumen bereits ausreicht, um eine wirksame Dämpfung des Ankeranschlags zu bewirken.

Das Gehäuse der Stellvorrichtung, das auch die Kammer bildet, besteht nach der Erfindung vorzugsweise aus einem nicht magnetischen Material, um eine Streuung des magnetischen Flusses zu vermeiden und den Fluss auf den Anker zu konzentrieren.

Eine besonders vorteilhafte Verwendung der Stellvorrichtung nach der Erfindung umfasst nach Anspruch 9 eine Verwendung an einer Motorspindel, die in einem Spindelgehäuse einen Elektromotor und eine von diesem drehend antreibbare Spindel mit einer Werkzeugaufnahme für ein Werkzeug zur spanenden Werkstückbearbeitung enthält, wobei die Spindel als Hohlwelle ausgebildet ist und in ihrer Längsbohrung eine durch Federkraft in einer Schließstellung gehaltene Schnellspannvorrichtung zum Festspannen eines Werkzeugs oder eines Werkzeughalters aufweist, wobei das Gehäuse der Stellvorrichtung an dem Spindelgehäuse mit koaxial zur Spindel ausgerichteter Achse befestigt ist, und wobei der Anker mit einem in einer Längsbohrung der Spindel axial verschiebbaren Stößel in Eingriff treten und die Spannvorrichtung unter Überwindung der Federkraft in eine Lösestellung bewegen kann.

Durch die Verwendung nach der Erfindung können aufwendige und vielfach als nachteilig angesehene, mit pneumatischer oder hydraulischer Energie angetriebene Stellvorrichtungen entfallen, die seither zur Betätigung von Werkzeugspannvorrichtungen in Motorspindeln üblich sind. Mit Hilfe der Stellvorrichtung nach der Erfindung lassen sich bei geeigneter Baugröße und akzeptablem Gewicht ausreichend hohe Stellkräfte erzielen, um die Federspannsätze solcher Werkzeugspannvorrichtungen zusammen zu drücken und die Spannvorrichtung zu lösen. Mit der Vorrichtung nach der Erfindung können außerdem die Haltekräfte, die zum Halten der Werkzeugspannvorrichtung in der Lösestellung erforderlich sind, mit Hilfe der Permanentmagnete erzeugt werden, so dass die Spule nur zum Lösen der Werkzeugspannvorrichtung und zum Zurückkehren in die Spannstellung kurzzeitig betätigt werden muss.

Die erfindungsgemäße Verwendung ermöglicht somit, dass zum Spannen und Entspannen des Werkzeugs und zum Antrieb des Werkzeugs für die Durchführung von Bearbeitungsvorgängen nur eine Antriebsenergie, nämlich elektrischen Strom, benötigt wird.

Die Stellvorrichtung kann, wie das Ausführungsbeispiel zeigt, unmittelbar an der Motorspindel angebracht werden. Die Erfindung schließt aber auch Ausführungen ein, bei denen die Stellbewegung und Stellkraft durch ein mechanisches Übertragungssystem, z.B. Zug-Druck-Kabel, oder durch ein hydraulisches Übertragungssystem an die Motorspindel übertragen wird. Letzteres kann vorteilhaft sein, um das Gewicht der Motorspindel klein zu halten.

Die Erfindung wird nachfolgend anhand von Ausführungsbeispielen näher erläutert, die in der Zeichnung dargestellt sind. Es zeigen
- Figur 1: einen Querschnitt durch eine elektromagnetische Stellvorrichtung nach der Erfindung,
- Figur 2: eine Darstellung der Feldlinien bei bestromter Spule zur Erzeugung einer Stellkraft in einer ersten Richtung,
- Figur 3: eine Darstellung der Feldlinien bei unbestromter Spule und permanentmagnetisch gehaltener Stellung gemäß Figur 2,
- Figur 4: eine Darstellung der Feldlinien bei umgekehrt bestromter Spule zur Erzeugung einer Stellkraft in einer zweiten Richtung,
- Figur 5: einen Querschnitt durch eine mit einer Stellvorrichtung nach der Erfindung versehene Motorspindel.

Die in Figur 1 gezeigte elektromagnetische Stellvorrichtung umfasst ein topfförmiges Gehäuse 1 mit einer sich längs einer Achse erstreckenden zylindrischen Bohrung 2, die an einem Ende durch einen Gehäuseboden 3 und am anderen Ende durch einen an dem Gehäuse 1 befestigten Deckel 4 verschlossen ist. In dem Gehäuse 1 befindet sich ein in Richtung der Achse beweglich gelagerter Anker 5, der aus einem Ankerschaft 6 und fest mit diesem verbundenen und in einem Abstand voneinander angeordneten Ankerscheiben 7, 8 zusammengesetzt ist. Der Ankerschaft 6 erstreckt sich durch eine Bohrung 2 im Deckel 4 und ist in dieser geführt. Die Ankerscheiben 7, 8 haben parallele Seitenflächen und zylindrische Mantelflächen, mit denen sie in Gleitbuchsen 9 gelagert sind, die in der Bohrung 2 des Gehäuses 1 angeordnet sind.

In dem Zwischenraum zwischen den Ankerscheiben 7, 8 sind ein innerer, ringförmiger Polkörper 10 und in einem radialen Abstand von diesem ein äußerer, ringförmiger Polkörper 11 angeordnet. In dem Ringraum zwischen den beiden Polkörpern 10, 11 befindet sich eine wenigstens eine Wicklung aufweisende Spule 12 und an beiden Seiten der Spule 12 jeweils ein Permanentmagnet 13, 14. Die beiden Permanentmagnete 13, 14 sind in gleicher Richtung radial und damit quer zur Bewegungsrichtung des Ankers 5 polarisiert und bilden mit den Polkörpern 10, 11 und den Ankerscheiben 7, 8 zwei Magnetsysteme. Die Permanentmagnete 13, 14 sind ringförmig um den Polkörper 10 angeordnet und können als Ringmagnete oder auch als eine Anordnung von gleichsinnig polarisierten Einzelmagneten ausgebildet sein. Die Polkörper 10, 11 und die Permanentmagnete 13, 14 sind fest miteinander verbunden und der äußere Polkörper 11 ist mit Hilfe der Gleitbuchsen 9, die sich am Gehäuseboden 3 und am Deckel 4 abstützen, axial in dem Gehäuse 1 fixiert.

Anstelle der zur Spule 12 symmetrischen Anordnung der Permanentmagnete 13, 14 können diese auch nebeneinander auf einer Seite der Spule 12, vorzugsweise der Ankerscheibe 7 benachbart, angeordnet oder durch einen einzigen Permanentmagnet entsprechender Stärke, beispielsweise einen Ringmagnet, gebildet sein.

Zwischen jeder Ankerscheibe 7, 8, dem benachbarten Permanentmagnet 13, 14 und der benachbarten Seite der Polkörper 10, 11 befindet sich jeweils ein axial veränderlicher Luftspalt L1, L2 eines Luftspaltsystems, wobei jedem Luftspalt L1, L2 ein Magnetsystem zugeordnet ist.

Die beiden Polkörper 10, 11 und die Ankerscheiben 7, 8 bestehen aus einem den magnetischen Fluss gut leitenden, insbesondere weichmagnetischen Material. Der Ankerschaft 6 kann ebenfalls aus magnetischen Fluss leitendem Material bestehen, vorzugsweise besteht er jedoch aus nicht magnetischem Material, um einer Streuung des Flusses entgegen zu wirken. Das Gehäuse 1, der Deckel 4 und die Gleitbuchsen 9 bestehen ebenfalls aus nicht magnetischem Material.

Die dem Gehäuseboden 3 benachbarte Ankerscheibe 7 ist in einer von dem Gehäuse 1 und der sie umgebenden Gleitbuchsen 9 gebildeten Kammer 16 angeordnet und durch einen Dichtring 17 gegenüber der Gleitbuchsen 9 abgedichtet. Hierdurch wird die Luft, die sich zwischen dem Gehäuseboden 3 und der Ankerscheibe 7 befindet, verdichtet, wenn sich die Ankerscheibe 7 in Richtung des Gehäusebodens 3 bewegt. Hierdurch wird das Erreichen der die Bewegung des Ankers 5 in Richtung des Gehäusebodens 3 begrenzenden Endstellung wirksam gedämpft.

Bei der beschriebenen elektromagnetischen Stellvorrichtung kann der Anker 5 in seinen beiden Endstellungen durch die Magnetkraft der Permanentmagnete 13, 14 mit vergleichsweise hoher Kraft gehalten werden. Die Mittelstellung des Ankers 5 mit gleich großen Luftspalten L1, L2 ist instabil. Um den Anker 5 in die eine oder andere Endstellung zu bewegen, wird die Spule 12 kurzzeitig mit einem Strom erregt, wobei die Stromrichtung die Richtung der Ankerbewegung bestimmt.

Die Figuren 2 bis 4 zeigen die Feldlinien des magnetischen Flusses bei verschiedenen Betriebszuständen der Stellvorrichtung. Gezeigt ist hierbei jeweils der halbe Axialschnitt der den magnetischen Fluss leitenden Teile.

Bei dem in Figur 2 gezeigten Beispiel ist die Spule 12 mit einem Strom von solcher Richtung erregt, dass er ein mit dem Feld des Permanentmagneten 14 gleichsinniges Spulenfeld erzeugt. Beide Felder ergänzen sich und rufen einen starken elektromagnetischen Fluss hervor, der durch den Permanentmagneten 13 abgelenkt über die Ankerscheibe 7 geleitet wird. Das Feld des Permanentmagneten 13 wird hierbei geschwächt, ist aber ebenfalls noch Kraft erzeugend wirksam. Auf den Anker 5 wirkt hierdurch eine starke Kraft in Richtung des Pfeils F, durch die der Anker in die rechte Endstellung bewegt wird.,

Figur 3 zeigt die rechte Endstellung des Ankers 5 nach Aberregung der Spule 12. Der nun nicht mehr durch das Spulenfeld geschwächte Permanentmagnet 13 erzeugt ein starkes Feld, das die Ankerscheibe 7 erfasst und den Anker 5 mit einer Kraft F in der Endstellung hält. Das Feld des Permanentmagneten 13 wird zusätzlich durch einen Teil des Feldes des Permanentmagneten 14 verstärkt. Der durch die rechte Ankerscheibe 8 geleitete Fluss des Permanentmagneten 14 ist durch den hier großen Luftspalt L2 stark geschwächt und daher kaum wirksam.

Figur 4 zeigt den Verlauf des magnetischen Flusses bei Erregung der Spule 12 mit einem Strom von umgekehrter Richtung, um den Anker 5 in die entgegengesetzte Richtung zu bewegen. Nun verstärkt das Spulenfeld das Feld des Permanentmagneten 13 und schwächt das Feld des Permanentmagneten 14 und der Permanentmagnet 14 lenkt den gemeinsamen Fluss von Spule 12 und Permanentmagnet 13 zur Ankerscheibe 8, so dass der Anker 5 in die linke Endstellung bewegt wird. Bei dieser Bewegung ist die durch die Kammer 16 bewirkte Dämpfung besonders wirksam.

Die beschriebene elektromagnetische Stellvorrichtung eignet sich in besonderem Maße zur Betätigung der Werkzeugspannvorrichtung einer Motorspindel. Figur 5 zeigt eine solche Anwendung, bei der eine elektromagnetische Stellvorrichtung 20 mit einer Motorspindel 21 kombiniert ist. Die Motorspindel 21 besteht aus einem mehrteiligen Spindelgehäuse 22, einer Statorwicklung 23 und einer mittels Wälzlagern 24 gelagerten Spindel 25 mit einem Rotor 26. Die Spindel 25 ist mit einer durchgehenden Längsbohrung 27 versehen, die an dem in der Zeichnung unteren Ende in eine Kegelbohrung 28 zur Aufnahme eines Werkzeugkegels 29 mündet. Der Werkzeugkegel 29 kann entweder unmittelbar an einem Bearbeitungswerkzeug oder, wie in der Zeichnung dargestellt, an einem Werkzeughalter 30 angebracht sein. In der Längsbohrung 27 ist axial verschiebbar eine Schnellspannvorrichtung 31 und ein mit dieser fest verbundener Stößel 32 axial verschiebbar gelagert. Die Schnellspannvorrichtung 31 wirkt mit einem Spannzapfen 33 zusammen, der an dem Werkzeugkegel 29 befestigt ist. In der in der Zeichnung dargestellten Spannposition wird der Spannzapfen 33 von der Schnellspannvorrichtung 31 formschlüssig umgriffen und durch die Kraft von vorgespannten Tellerfedern 34 in die Spindel 25 hineingezogen, wodurch der Werkzeugkegel 29 in der Kegelbohrung 28 festgespannt wird. Die Tellerfedern 34 sind auf dem Stößel 32 angeordnet und stützen sich in axialer Richtung an dem Kopf 35 des Stößels 32 einerseits und an einem Anschlagring 36 andererseits ab, der an einer Schulter in der Längsbohrung 27 anliegt.

Die Stellvorrichtung 20 entspricht im Wesentlichen der in Figur 1 gezeigten Stellvorrichtung und ist daher mit gleichen Bezugszeichen versehen. Die Stellvorrichtung 20 ist an dem vom Werkzeughalter 30 abgekehrten Ende des Spindelgehäuses 22 mit Hilfe des Deckels 4 befestigtbar. Das aus dem Deckel 4 herausragende Ende des Ankerschafts 6 greift in die Längsbohrung 27 in der Spindel 25 ein und liegt in der in das Gehäuse 1 zurückgezogenen Stellung des Ankers 5 mit seiner Stirnfläche dem Kopf 35 des Stößels 32 mit geringem Abstand gegenüber. Auch radial ist zwischen dem Ende des Ankerschafts 6 und der Wand der Längsbohrung 27 ein Spiel vorhanden, so dass der Ankerschaft 6 von der bei Bearbeitungsvorgängen rotierenden Spindel 25 und dem mit dieser rotierenden Kopf 35 nicht berührt wird. In dieser beschriebenen Stellung der Stellvorrichtung 20 ist der Werkzeughalter 30 durch die Stellspannvorrichtung 31 mit Hilfe der Kraft der Tellerfedern 34 gespannt. Der Anker 5 ist ohne Erregung der Spule 12 durch das Magnetsystem aus Permanentmagnet 14 und Ankerscheibe 8 in der zurückgezogenen Stellung gehalten.

Soll der Werkzeughalter 30 mit einem daran befestigten Werkzeug gewechselt werden, so wird nach dem Stillsetzen der Spindel 25 die Spule 12 mit einem Strom erregt, durch den, wie in Figur 2 gezeigt, der Ankerschaft 6 in die aus dem Gehäuse 1 weiter herausgefahrene Stellung bewegt wird. Der Ankerschaft 6 kommt hierbei mit dem Kopf 35 des Stößels 32 in Kontakt und drückt entgegen der Kraft der Tellerfedern 34 den Stößel 32 mit der Schnellspannvorrichtung 31 soweit nach unten, dass der Spannzapfen 33 von der Schnellspannvorrichtung 31 freigegeben und der Werkzeugkegel 29 gelöst wird. Der Werkzeughalter 30 und das daran befestigte Werkzeug können auf diese Weise von Hand oder automatisch entnommen werden.

Nach dem Lösen der Schnellspannvorrichtung 31 wird die Spule 12 stromlos geschaltet und die Lösestellung der Schnellspannvorrichtung 31 ohne Erregung der Spule allein durch die Permanentmagnete 13, 14, wie in Figur 2 gezeigt, entgegen der Kraft der Tellerfedern 34 gehalten.

Nach dem Einsetzen des neuen Werkzeugs in die Kegelbohrung 28 der Spindel 25 wird zum Spannen eines neuen Werkzeugs die Spule 12 umgekehrt erregt und, wie in Figur 3 gezeigt, der Anker 5 in das Gehäuse 1 zurück bewegt. Mit Hilfe der Tellerfedern 34 wird dabei der Spannzapfen 33 des neuen Werkzeugs von der Spannvorrichtung 31 gegriffen und in der Kegelbohrung 28 der Spindel 25 festgespannt.

## Patentansprüche

1. Elektromagnetische Stellvorrichtung mit einem Gehäuse (1), einem längs einer Achse in dem Gehäuse (1) zwischen zwei Endstellungen bewegbaren Anker (5), der zwei in einem Abstand voneinander angeordnete, mit einem Ankerschaft (6) fest verbundene Ankerscheiben (7, 8) aufweist, mit zwei je eine ringförmigen Anordnung eines oder mehrerer zur Achse radial polarisierte. Permanentmagnete (13, 14) umfassenden Magnetsystemen, die je gehäusefest zwischen den Ankerscheiben (7, 8) angeordnet sind und mit diesen ein Luftspaltsystem mit axial veränderlichen Luftspalten (L1, L2) bilden und mit einer dem jeweiligen Magnetsystem zugeordneten, an eine Stromquelle anschließbaren, ringförmigen Spule (12), wobei jedes Magnetsystem und das Luftspaltsystem so ausgelegt sind, dass der Anker (5) ohne Erregung der Spule (12) in jeder der beiden Endstellungen festhaltbar ist und durch Erregung der Spule (12) aus einer jeweils eingenommenen Endstellung in die entgegengesetzte Endstellung bewegbar ist, wobei auf beiden Seiten der Spule (12) jeweils eines der beiden Magnetsysteme angeordnet ist.

2. Stellvorrichtung nach Anspruch 1, **dadurch gekennzeichnet, dass** der Anker (5), das Magnetsystem und die Spule (12) rotationssymmetrisch ausgebildet sind.

3. Stellvorrichtung nach einem der Ansprüche 1 oder 2, **dadurch gekennzeichnet, dass** das Magnetsystem oder die Magnetsysteme radial Innere und radial äußere Polkörper (10, 11) aus einem den magnetischen Fluss leitenden Material aufweisen.

4. Stellvorrichtung nach Anspruch 3, **dadurch gekennzeichnet, dass** ein radial innerer Polkörper (10) in Form eines geschlossenen Rings sich innerhalb der Permanentmagnete (13, 14) und der Spule (12) erstreckt.

5. Stellvorrichtung nach einem der Ansprüche 3 oder 4, **dadurch gekennzeichnet, dass** ein radial äußerer Polkörper (11) die Permanentmagnete (13, 14) und die Spule (12) ringförmig umgibt.

6. Stellvorrichtung nach einem der Ansprüche 1 oder 2, **dadurch gekennzeichnet, dass** die axiale Dicke der Ankerscheiben (7, 8) verschieden Ist.

7. Stellvorrichtung nach einem der vorhergehenden Ansprüche, **dadurch gekennzeichnet, dass** eine Ankerscheibe (7) zylindrisch ist und in einer einseitig geschlossenen, zylindrischen Kammer (16) des Gehäuses angeordnet ist und dass die Ankerscheibe (7) an ihrem Umfang gegenüber der Wand der Kammer (16) mittels einer Dichtung (17) abgedichtet ist.

8. Stellvorrichtung nach einem der vorhergehenden Ansprüche, **dadurch gekennzeichnet, dass** das Gehäuse (1) aus nicht magnetischem Material besteht.

9. Verwendung einer Stellvorrichtung (20) nach einem der vorhergehenden Ansprüche an einer Motorspindel (21), die in einem Spindelgehäuse (22) einen Elektromotor und eine von diesem drehend antreibbare Spindel (25) mit einer Werkzeugaufnahme für ein Werkzeug zur Werkstückbearbeitung enthält, wobei die Spindel (25) als Hohlwelle ausgebildet ist und in ihrer Längsbohrung (27) eine durch Federkraft in einer Schließstellung gehaltene Schnellspannvorrichtung (31) zum Festspannen eines Werkzeugs oder eines Werkzeughalters (30) aufweist, wobei das Gehäuse (1) der Stellvorrichtung (20) an dem Spindelgehäuse (22) direkt oder indirekt befestigt ist, und wobei der Anker (5) mit einem in einer Längsbohrung (27) der Spindel (25) axial verschiebbaren Stößel (32) eine Kraft und eine Bewegung übertragend in Wirkverbindung treten und die Schnellspannvorrichtung (31) unter Überwindung der Federkraft in eine Lösestellung bewegen kann.

## Claims

1. An electromagnetic actuating device having a housing (1), an armature (5) movable longitudinally to an axis in the housing (1) between two end positions, said armature including two relatively spaced armature discs (7, 8) fixedly connected to an armature shaft (6), with two magnetic systems each of which comprises an annular arrangement of one or more permanent magnets (13, 14) which are polarized radially to the axis and are arranged between the armature discs (7, 8), each in a manner securely fixed to the housing, defining with these an air gap system having axially variable air gaps (L1, L2), and with an annular coil (12) associated with the respective magnetic system and connectible to a source of current, wherein each magnetic system and the air gap system are configured in such a way that the armature (5) is retainable in either one of the two end positions without excitation of the coil (12) and is movable, by excitation of the coil (12), from a respective one of its end positions into the opposite end position, wherein a respective one of the two magnetic systems is arranged on either side of the coil (12).

2. The actuating device according to claim 1, **characterized in that** the armature (5), the magnetic system and the coil (12) are configured to be symmetrical about the axis.

3. The actuating device according to any one of the claims 1 or 2, **characterized in that** the magnetic system or the magnetic systems include radially inner and radially outer pole pieces (10, 11) of a material conducting the magnetic flux.

4. The actuating device according to claim 3, **characterized in that** one radially inner pole piece (10) in the form of a closed ring extends within the permanent magnets (13, 14) and the coil (12).

5. The actuating device according to any one of the claims 3 or 4, **characterized in that** one radially outer pole piece (11) surrounds the permanent magnets (13, 14) and the coil (12) in an annular configuration.

6. The actuating device according to any one of the claims 1 or 2, **characterized in that** the axial thickness of the armature discs (7, 8) varies.

7. The actuating device according to any one of the preceding claims, **characterized in that** one armature disc (7) is cylindrical and arranged in a cylindrical chamber (16) of the housing having one side closed, and that the armature disc (7) has its circumference sealed relative to the wall of the chamber (16) by means of a seal (17).

8. The actuating device according to any one of the preceding claims, **characterized in that** the housing (1) is made of a non-magnetic material.

9. The use of an actuating device (20) according to any one of the preceding claims on a motor spindle (21) accommodating in a spindle housing (22) an electric motor and a spindle (25) which is adapted to be set in rotation by said motor and has a mounting device for receiving a tool for machining a work-piece, wherein said spindle (5) is configured as a hollow shaft including in its longitudinal bore (27) a quick-acting clamping device (31) held in a closing position by spring force for clamping a tool or a tool holder (30), wherein the housing (1) of the actuating device (20) is secured to the spindle housing (22) directly or indirectly, and wherein the armature (5) is capable of being operatively associated with a push pin (32) axially slidable in a longitudinal bore (27) of the spindle (25) in the sense of transferring a force and a movement and of moving the quick-acting clamping device (31) into a release position by overcoming the spring force.

## Revendications

1. Dispositif de réglage électromagnétique avec un boîtier (1), un induit (5) mobile dans le boîtier (1) le long d'un axe entre deux positions extrêmes, lequel induit présente deux disques d'induit (7, 8) disposés à distance l'un de l'autre et fixés fermement à une tige d'induit (6), avec deux systèmes d'aimants comprenant chacun un ensemble annulaire d'un ou plusieurs aimants permanents (13, 14) polarisés radialement par rapport à l'axe et chacun disposés fixement dans le boîtier entre les disques d'induit (7, 8), et forment avec ces derniers un système d'entrefers avec des entrefers (L1, L2) pouvant varier axialement, et avec une bobine annulaire (12) attribuée à chacun des systèmes d'aimants et pouvant être raccordée à une source de courant, chaque système d'aimants et le système d'entrefers étant conçus de telle manière que l'induit (5) peut être retenu dans chacune des deux positions extrêmes sans excitation de la bobine (12), et peut être déplacé d'une position extrême occupée dans la position extrême opposée par excitation de la bobine (12), chacun des deux systèmes d'aimants étant disposé sur l'un des deux côtés de la bobine (12).

2. Dispositif de réglage selon la revendication 1, **caractérisé en ce que** l'induit (5), le système d'aimants et la bobine (12) sont conçus avec une symétrie de rotation.

3. Dispositif de réglage selon la revendication 1 ou 2, **caractérisé en ce que** le ou les systèmes d'aimants présentent des noyaux polaires (10, 11) interne radialement et externe radialement réalisés dans un matériau conduisant le flux magnétique.

4. Dispositif de réglage selon la revendication 3, **caractérisé en ce qu'**un noyau polaire interne radialement (10) s'étend sous la forme d'un anneau fermé à l'intérieur des aimants permanents (13, 14) et de la bobine (12).

5. Dispositif de réglage selon la revendication 3 ou 4, **caractérisé en ce qu'**un noyau polaire externe radialement (11) entoure de façon annulaire les aimants permanents (13, 14) et la bobine (12).

6. Dispositif de réglage selon l'une des revendications 1 ou 2, **caractérisé en ce que** l'épaisseur axiale des disques d'induit (7, 8) est différente.

7. Dispositif de réglage selon l'une des revendications précédentes, **caractérisé en ce qu'**un disque d'induit (7) est cylindrique et disposé dans une chambre (16) du boîtier qui est cylindrique et fermée d'un côté, et **en ce que** le disque d'induit (7) est rendu étanche sur sa périphérie par rapport à la paroi de la chambre (16) au moyen d'un joint d'étanchéité (17).

8. Dispositif de réglage selon l'une des revendications précédentes, **caractérisé en ce que** le boîtier (1) est constitué d'un matériau non magnétique.

9. Utilisation d'un dispositif de réglage (20) selon l'une des revendications précédentes sur une électrobroche (21) qui comprend dans un boîtier de broche (22) un moteur électrique et une broche (25) qui peut être entrainée en rotation par celui-ci et qui est munie d'un logement d'outil pour un outil destiné à l'usinage de pièce à usiner, la broche (25) étant conçue sous la forme d'un arbre creux et est munie dans sa forure longitudinale (27) d'un dispositif de serrage rapide (31) retenu dans une position fermée par une force d'un ressort pour serrer un outil ou un support d'outil (30), le boîtier (1) du dispositif de réglage (20) étant fixé directement ou indirectement au boîtier de broche (22), et l'induit (5) pouvant interagir avec coulisseau (32) pouvant être déplacé axialement dans une forure longitudinale (27) de la broche (25) de manière à transmettre une force et un mouvement et pouvant déplacer le dispositif de serrage rapide (31) dans une position desserrée en surmontant la force d'un ressort.
